# EUROPÄISCHE PATENTSCHRIFT

(11) **EP 3 915 128 B1**
(45) Veröffentlichungstag und Bekanntmachung des Hinweises auf die Patenterteilung: **03.09.2025**
(21) Anmeldenummer: 20710775.6
(22) Anmeldetag: 25.02.2020
(51) Int. Cl.: H01H 33/66, H01H 1/58

(54) **VAKUUMSCHALTGERÄT FÜR MITTEL- UND HOCHSPANNUNGSANWENDUNGEN**
VACUUM SWITCHING DEVICE FOR MEDIUM- AND HIGH-VOLTAGE APPLICATIONS
INTERRUPTEUR À VIDE POUR LES APPLICATIONS À MOYENNE ET HAUTE TENSION

(30) Priorität: 28.02.2019 DE 102019202741
(43) Veröffentlichungstag der Anmeldung: 01.12.2021
(73) Patentinhaber: Siemens Energy Global GmbH & Co. KG, 81739 München (DE)
(72) Erfinder: SCHACHERER, Christian, 92364 Deining (DE); FREUNDT, Karsten, 14612 Falkensee (DE)
(86) Internationale Anmeldenummer: PCT/EP2020/054814
(87) Internationale Veröffentlichungsnummer: WO 2020/173894

(56) Entgegenhaltungen:
- EP-A2- 0 161 349
- WO-A1-2007/051436
- WO-A1-2016/001328
- JP-U- S4 815 151
- US-A1- 2010 307 901

## Beschreibung

Die Erfindung betrifft ein Vakuumschaltgerät für Mittel- oder Hochspannungsanwendungen nach Patentanspruch 1.

In Mittel- und Hochspannungsschaltgeräten, wie z. B. aus der JP S48 15151 U, WO 2007/051436 A1, WO 2016/001328 A1, EP 0 161 349 A2 und der US 2010/307901 A1 bekannt ist, wird zum Schließen und Öffnen des Stromkreises ein Kontaktsystem verwendet, das zwei sich gegenüberliegende Kontakte umfasst, wobei einer der beiden Kontakte in der Regel ein feststehender Kontakt (Festkontakt) ist und der andere Kontakt ein Bewegkontakt ist. Zum Schließen des Schaltgerätes wird der bewegliche Kontakt von einem Antrieb auf den festen Kontakt zu bewegt. Dieser Schaltvorgang darf nicht beliebig langsam ablaufen, da kurz vor dem Aufeinandertreffen der Kontakte ein Lichtbogen entsteht, dem sogenannten "Making". Dies kann zu einem Aufschmelzen der Kontaktoberflächen führen. Anschließend treffen die Kontakte mechanisch aufeinander und die restliche Bewegungsenergie wird im Wesentlichen durch eine Umformung der Kontakte und durch Prellen abgebaut. Nach dem mechanischen Schließen der aufgeschmolzenen Kontakte können diese miteinander verschweißen, da kurz vor dem Aufeinandertreffen ein leichtes Aufschmelzen an den Kontaktoberflächen stattgefunden hat. Bei einem Wiederöffnen der Kontakte können diese dann durch einen sogenannten Trennschlag beschädigt werden.

Die Schließbewegung kann im Grenzfall als ballistische Bewegung beschrieben werden, bei der der Bewegkontakt durch eine starke Antriebsfeder zunächst stark beschleunigt wird und sich dann im Wesentlichen aufgrund der Massenträgheit auf die Gegenseite zu bewegt. Tatsächlich übt der Federantrieb auch während der Bewegung eine gewisse Antriebskraft F _{Antrieb} auf den Kontakt aus. Während der Bewegung nimmt die Beschleunigung dabei dennoch ab und kann gegen null gehen.

Für die elektrische Isolation zwischen den geöffneten Kontakten im Kontaktsystem gibt es grundsätzlich unterschiedliche Ansätze, die sich mit dem sogenannten Paschen-Gesetz erklären lassen. Das Paschen-Gesetz besagt, dass in einem homogenen Feld die Durchschlagsspannung eine Funktion des Produktes aus Gasdruck und Elektrodenabstand ist. Das heißt, dass die Kontakte mit einem Gas oder einem Gasgemisch bei einem hohen Druck bei einem möglichst geringen Kontaktabstand gut isoliert werden können. Die zweite Möglichkeit ist ein sehr geringer Gasdruck, einem technischen Vakuum bei ca. 10⁻⁶ bar (abs). Dementsprechend werden die Schalter als Gasschalter bzw. als Vakuumschalter bezeichnet.

In Vakuumschaltern werden Vakuumröhren mit den Schaltkontakten in einem die Vakuumröhre umschließenden Gasraum zur elektrischen Isolation gegenüber dem Schaltergehäuse bzw. der elektrischen Anschlüsse der Vakuumröhre eingesetzt. Vakuumröhren besitzen gegenüber den Gasschaltern den Vorteil, dass sie eine sehr hohe Ausschaltfähigkeit und einen vergleichsweise geringen Kontaktabstand besitzen. Außerdem beeinträchtigen Zersetzungs- und Schmelzprodukte bei Schalthandlungen nicht die umgebende Isolation, durch die Vakuumkapselung. Die Kontakte der Vakuumröhre werden insbesondere am Bewegkontakt üblicherweise über ein flexibles Stromband kontaktiert.

Ein Nachteil von Vakuumröhren sind die Kontaktoberflächen, die sich parallel gegenüberstehen. Prellt der Bewegkontakt zu schnell bzw. mit einer zu hohen kinematischen Energie auf den Festkontakt, kann es wie beschrieben zu einer Beschädigung der Vakuumschaltröhre kommen. Außerdem können sie bei einer zu hohen Aufprallgeschwindigkeit nach dem Schließen verschweißen. Bei einem zu langsamen Schließen kann es zu Verbrennungen an den Kontaktoberflächen kommen.

Ein weiterer Nachteil einer Vakuumisolationsstrecke ist das unvermeidliche Vorkommen von sogenannten Non-Sustained-Disruptive-Discharges (NSDD). Diese Entladungen haben unterschiedliche Ursachen, die sich bei herkömmlicher Bauart schwer vermeiden lassen. Dies liegt unter anderem an der mittleren freien Weglänge im Vakuum. Da sich bei einem Druck von 10 auf -6 Bar praktisch keine Moleküle oder Teilchen zwischen den Kontakten befinden, die eine Ladungsabschwächung von einem Kontakt zum anderen bremsen oder gar die Ladung absorbieren könnten.

Die Aufgabe der Erfindung besteht nun darin, die beiden genannten Nachteile der Vakuumröhre, nämlich zum einen das Auftreten von NSDD und zum anderen ein mögliches, durch einen Lichtbogen auftretendes Verschweißen der Schaltkontakte zu verhindern bzw. zu reduzieren.

Die Lösung der Aufgabe liegt in einem Vakuumschaltgerät für Mittel- oder Hochspannungsanwendungen mit den Merkmalen des Patentanspruchs 1.

Das erfindungsgemäße Vakuumschaltgerät für Mittel- oder Hochspannung weist zwei Kontakte auf, von denen mindestens einer über eine Antriebsstange mechanisch bewegbar gelagert ist und dabei mit der Antriebsstange elektrisch in Verbindung steht. Ferner weist das Vakuumschaltgerät einen Vakuumraum auf, in dem die Kontakte angeordnet sind. Das Vakuumschaltgerät weist einen Federkontakt auf, der außerhalb des Vakuumraums angeordnet ist und die Antriebsstange in einen geschlossenen Zustand der Kontakte über den Federkontakt elektrisch mit einer Stromleitung verbunden ist. Ferner ist der Federkontakt in einem geöffneten Zustand der Kontakte von der Antriebsstange elektrisch isoliert.

Die beschriebene Merkmalskombination bewirkt zum einen, dass durch den an der Antriebsstange anliegenden Federkontakt eine gezielte Reibung zwischen dem Federkontakt und der Antriebsstange eingestellt werden kann, sodass ein entsprechender Widerstand bei der Bewegung der Antriebsstange auftritt, und ein Prellen der Kontakte bei ihrem Aufeinandertreffen minimiert werden kann. Zum anderen ist in einer geöffneten Stellung der Kontakte der Strompfad doppelt unterbrochen. Einmal zwischen den beiden Kontakten und ein weiteres Mal zwischen dem Federkontakt und der Antriebsstange, da diese im geöffneten Zustand voneinander elektrisch isoliert sind. Auf diese Weise kann die sogenannte Non-Sustained-Disruptive-Discharges-Problematik statistisch auf nahezu null reduziert werden.

Zur Steuerung und zur Einstellung eines gezielten mechanischen Widerstandes zwischen dem Federkontakt und der Antriebsstange bei einer Schließbewegung der Kontakte weist die Antriebsstange entlang einer Schaltachse eine veränderte Querschnittskontur auf. So erhöht sich beispielsweise der Widerstand für die translatorische Bewegung der Antriebsstange, wenn der Querschnitt sich entlang der Bewegungsrichtung erhöht, sodass der Federkontakt zusammengedrückt wird.

Entlang einer Schaltachse weist die Antriebsstange einen elektrisch isolierenden und einen elektrisch leitenden Bereich auf. Im geöffneten Zustand der Kontakte liegt dann der Federkontakt an dem elektrisch isolierenden Bereich der Antriebsstange an, im geschlossenen Zustand am elektrisch leitenden. Auf diese Weise kann bei einem Schließvorgang der Federkontakt in einer einfachen Schleifbewegung entlang der Antriebsstange verfahren.

In einer alternativen Ausgestaltung ist der Federkontakt im geöffneten Zustand der Kontakte bezüglich der Antriebsstange berührungsfrei angeordnet. Das heißt, dass zwischen dem Federkontakt und der Antriebsstange eine Isolierung in Form eines Isoliergases vorliegt, da der Federkontakt außerhalb des Vakuumraumes angeordnet ist.

Die Querschnittskontur der Antriebsstange verstärkt sich in der Art, dass es bei einer Schließbewegung der Antriebsstange entlang der Schaltachse zu einer elektrischen Kontaktierung zwischen der Antriebsstange und dem Federkontakt kommt. Diese Verstärkung der Querschnittskontur erfolgt in einem sich verstärkenden Bereich der Antriebsstange, was dazu dient, dass der Federkontakt zusammengedrückt wird und somit über die Reibung eine Verlangsamung der Schließbewegung erfolgt. Dies ist insbesondere so ausgestaltet, dass diese Verstärkung mit dem Federkontakt in Eingriff steht, kurz bevor die beiden Kontakte aufeinandertreffen. Dabei ist es wiederum zweckmäßig, dass sich der Federkontakt bei der elektrischen Kontaktierung einer elastischen Verformung unterzieht, da durch die elastische Verformung reversibel Reibungsenergie in die Bewegung der Antriebsstange eingebracht werden kann, was die Abbremsbewegung positiv beeinflusst.

Der Querschnitt bzw. die Querschnittskontur der Antriebsstange verjüngt sich entlang der Schaltachse in einer vom Kontakt abgewandten Seite nach einer maximalen Verstärkung wieder. Das bewirkt, dass der Federkontakt nach der maximalen Verstärkung und der maximalen Abbremsung so an der Antriebsstange anliegt, dass er sie dauerhaft andrückt und somit eine Anpresskraft auf die geschlossenen Kontakte wirkt. Dies tritt insbesondere dann auf, wenn der Federkontakt am sich verjüngenden Bereich des Querschnittes bzw. der Querschnittskontur der Antriebsstange in einem elastisch verformten Zustand anliegt.

Die sich verändernde Querschnittskontur der Antriebsstange ist bevorzugt rotationssymmetrisch ausgestaltet, es können jedoch auch andere nicht symmetrische Querschnittsveränderungen auftreten, die zu einem Eingriff der Antriebsstange mit dem Federkontakt führen.

In einer weiteren Ausgestaltungsform der Erfindung ist es zweckmäßig, dass ein elektrisch leitender Bereich der Antriebsstange über eine Potenzialsteuerung an der Antriebsstange ein definiertes Potenzial einstellbar ist.

Weitere Ausgestaltungsformen der Erfindung und weitere Merkmale werden anhand der folgenden Figurenbeschreibung näher erläutert. Dabei handelt es sich um schematische, rein exemplarische Beispiele, die keine Einschränkung des Schutzbereichs darstellen.

Figuren 1 bis 4 und 8 zeigen Ausführungen die nicht gemäß der Erfindung sind.

Figuren 5 bis 7 zeigen eine Ausführung der Erfindung.

Dabei zeigen:
- Figur 1: eine Vakuumschaltröhre im geöffneten Zustand der Kontakte und eine elektrische Gasisolierung zwischen der Antriebsstange und einem Federkontakt,
- Figur 2: die Vakuumschaltröhre gemäß Figur 1 in halbgeschlossenem Zustand der Kontakte und anliegendem Federkontakt,
- Figur 3: die Vakuumschaltröhre gemäß Figur 1 und 2 in geschlossenem Zustand der Kontakte,
- Figur 4: ein Schnitt durch die sich verändernde Querschnittskontur der Antriebsstange mit den jeweilig anliegenden Querschnitten,
- Figuren 5 bis 7: analoge Darstellung der Figuren 1 bis 3 mit einer Festkörperisolierung zwischen der elektrisch leitenden Antriebsstange und dem Federkontakt in den drei verschiedenen Zustandsformen wie in den Figuren 1 bis 3,
- Figur 8: eine schematische Darstellung einer alternativen Darstellung des Federkontaktes und der Veränderung der Querschnittskontur der Antriebsstange,
- Figur 9: eine Vakuumschaltröhre nach dem Stand der Technik mit entsprechender Kontaktierung der Antriebsstange nach dem Stand der Technik.

In Figur 1 ist ein Vakuumschaltgerät 20 abgebildet, das einen Vakuumraum 28 aufweist, in dem zwei Kontakte, ein Bewegkontakt 22 und ein Festkontakt 24 angeordnet sind. Der Bewegkontakt 22 ist dabei mit einer Antriebsstange 26 verbunden, über die der Kontakt 22 auch elektrisch kontaktiert ist. Die Antriebsstange 26 des Bewegkontaktes 22 steht wiederum im mechanischen Wirkeingriff mit einem hier nicht dargestellten Antrieb. Das Vakuumschaltgerät 20 weist ferner ein Gehäuse 60 auf, an dem Dampfschilde 62 angeordnet sind, ferner weist der Vakuumraum 28 Isolierungen 64 auf, die in der Regel in Form von rotationssymmetrischen keramischen Bauteilen dargestellt sind. Ferner dient zur Abdichtung der Antriebsstange 26 gegenüber dem außerhalb des Vakuumraums 28 liegenden Gasraum 30 ein Vakuumbalg 66. Der Gasraum 30 ist dabei entweder auch wieder ein abgeschlossener Raum, in dem ein spezifiziertes Isoliergas vorliegt, wobei das Isoliergas beispielsweise reine Luft oder ein zusätzlich dielektrisch wirkendes Isoliergas wie beispielsweise ein Fluorketon oder ein Fluornitril sein kann. Grundsätzlich ist es jedoch auch möglich, dass der Vakuumraum 28 des Vakuumschaltgerätes 20 in freier Umgebung steht, weshalb die Außenatmosphäre, in der sich das Vakuumschaltgerät befindet, als Gasraum 30 angesehen werden kann.

Insoweit ist das beschriebene Vakuumschaltgerät 20 gemäß Figur 1 analog zu einer beispielhaft in Figur 9 dargestellten Vakuumschaltgerät nach dem Stand der Technik ausgestaltet. Das Vakuumschaltgerät gemäß Figur 9 weist dabei ein Stromband 70 auf, das direkt mit der Antriebsstange 26 in Verbindung steht und diese damit dauerhaft elektrisch kontaktiert.

Im Unterschied zu dieser Ausgestaltungsform gemäß Figur 9 und dem Stand der Technik dient zur elektrischen Kontaktierung der Antriebsstange 26 ein in Figur 1 schematisch dargestellter Federkontakt 32, der wiederum mit einem weiteren elektrischen Leiter, beispielsweise dem bereits beschriebenen, aus dem Stand der Technik bekannten Strombandes 70 elektrisch verbunden ist. In Figur 1 ist dabei ein geöffneter Zustand 34 der Kontakte 22 und 24 dargestellt, wobei in diesem Zustand der Federkontakt 32, der sich außerhalb des Vakuumraums 28 im Gasraum 32 befindet, von der Antriebsstange 26 beabstandet angeordnet ist. Der Abstand des Federkontaktes 32 von der Antriebsstange 26 ist so groß, dass keine elektrische Kontaktierung in diesem Zustand 34 auftritt. Zwischen dem Federkontakt 32 und der Antriebsstange 26 liegt dabei ein Isoliergas, beispielsweise synthetische Luft, vor.

Auf einer den Kontakten 22 und 24 abgewandten Seite des Federkontaktes liegt eine Veränderung der Querschnittskontur 38 der Antriebsstange 26 vor. Wenn, wie in Figur 2 dargestellt ist, eine Bewegung entlang des Pfeiles Fₐ erfolgt, kommt es zu einem mechanischen Eingriff des Federkontaktes 32 mit der Antriebsstange 26 bzw. deren sich verstärkenden Querschnittskontur 38-I. Somit wird der Federkontakt 32 elastisch verformt, was durch die Federkraft Fₛ ausgedrückt wird. Ferner tritt hierdurch eine weitere Kraft F_{b} auf, die als Bremskraft bezeichnet werden kann und die einer Schließbewegung 46 entlang einer Schaltachse 36 entgegenwirkt.

Die durch den beschriebenen Eingriff auftretende Bremskraft F_{b} verhindert ein zu starkes Aufschlagen des Bewegkontaktes 22 auf den Festkontakt 24, was ein aus dem Stand der Technik bekanntes und unerwünschtes Prellen der beiden Kontakte 22 und 24 erheblich verringert.

Ferner ist in Figur 3 ein geschlossener Zustand 44 der Kontakte 22 und 24 dargestellt, wobei sich die Querschnittskontur 38 nach einem Bereich der maximalen Verstärkung 50 (Figur 4) in der Art wieder verjüngt, sodass der Federkontakt 32 in der Art an der Antriebsstange 26 anliegt, dass das Kontaktsystem mit den Kontakten 22 und 24 zugedrückt wird, was wiederum in geschlossenem Zustand ein Prellen verhindert, da durch die Anpresskraft F_{b} ein sich wieder Öffnen der Kontakte 22 und 24 unterbunden wird.

In Figur 4 ist eine vergrößerte schematische Darstellung der Antriebsstange 26 und deren Querschnittskontur 38 I bis IV gegeben, was die einzelnen Stationen aus den Figuren 1 bis 3 näher erläutert. Hierbei steht der in Figur 4 der Übersichtlichkeit halber nicht dargestellte Federkontakt im geöffneten Zustand 34 der Kontakte 22 und 24, wie er in Figur 1 dargestellt ist, in etwa auf der Höhe der Querschnittskontur 38-I. Hierbei besteht auch eine elektrische Isolierung zwischen dem Federkontakt 32 und der Antriebsstange 26. Im Weiteren bewegt sich die Antriebsstange 26 entlang der Schaltachse 36 in der Darstellung gemäß Figur 4 nach oben, wodurch es in der Querschnittskontur 38-II zu einer Berührung des Federkontaktes 32 mit der Antriebsstange 26 kommt. Dabei vollzieht die Antriebsstange 26 eine Schließbewegung in Richtung des Pfeiles 46. In diesem Stadium kommt es zum Abbremsen der Antriebsstange 26 aufgrund der elastischen Verformung und des Anpressens des Federkontaktes 32 im Bereich 38-II. Im Bereich 38-II erfolgt entlang der Schließbewegung 46 ein Bereich 38-III, der eine maximale Querschnittskontur der Antriebsstange 26 darstellt. Hier liegt der Bereich der maximalen Verstärkung 50 vor. Der Federkontakt 32 gleitet bei fortlaufender Schließbewegung 46 über den Bereich 50 hinweg und kommt in einen Bereich 52, der wiederum eine sich verjüngende Querschnittsstruktur aufweist, die mit dem Bezugszeichen 38-IV versehen ist. In diesem Bereich 52 liegt der Federkontakt 32 immer noch elastisch verformt an der Antriebsstange 26 an und bewirkt eine Zuhaltekraft auf die Kontakte 22 und 24.

Das in den Figuren 1 bis 4 beschriebene Vakuumschaltgerät 20 weist gegenüber dem Stand der Technik folgende Vorteile auf. Zum einen ist der Strompfad doppelt unterbrochen, nämlich einmal zwischen den Kontakten 22 und 24 und zwischen der Antriebsstange 26 und dem Federkontakt 32. Dies lässt die NSDD statistisch gesehen nahezu ausschließen. Zum anderen wird durch die spezielle Konstruktion der Antriebsstange und ihrem Eingriff in den Federkontakt 32 in der beschriebenen Form ein Prellen der Kontakte 22 und 24 bei Aufeinandertreffen so stark reduziert, dass Verschweißungen und Schäden an Kontaktflächen 58 der Kontakte 22 und 24 erheblich reduziert werden.

In den Figuren 5, 6 und 7 wird eine analoge Bewegung der Kontakte 22 und 24 zueinander beschrieben, wie dies bereits zu den Figuren 1 bis 3 ausführlich erläutert wurde. Der Unterschied zu den Figuren 1 bis 3 besteht in den Figuren 5 bis 7 darin, dass die elektrische Isolierung zwischen dem Federkontakt 32 und der Antriebsstange 26 im geöffneten Zustand 34 der Kontakte 22 und 24 durch eine Feststoffisolation, beispielsweise durch Polytetrafluorethylen erfolgt. Der elektrisch isolierende Bereich 40 an der Antriebsstange 26 ist somit beispielsweise durch eine Hülse aus diesem Feststoffisolationsmaterial umgeben und der Federkontakt 32 liegt dort isolierend an. Bei der Bewegung der Antriebsstange 26, bewegt sich dabei der Federkontakt analog zu Figur 2 aus dem elektrisch isolierten Bereich 40 in einen elektrisch leitenden Bereich 42 heraus. Somit wird die Antriebsstange 26 mit dem elektrischen Strompfad kontaktiert.

In den Figuren 5 bis 7 ist eine ähnliche Querschnittsveränderung 38-I bis 38-IV dargestellt, wie dies in den Figuren 1 bis 3 der Fall ist. Grundsätzlich ist dies nicht unbedingt notwendig, um eine Bremswirkung der Antriebsstange 26 und des Kontaktes 24 vor dem Auftreffen auf den Kontakt 22 zu erzielen. Hierzu würden auch andere Maßnahmen dienen, beispielsweise eine Erhöhung der Kraft Fₛ., an der der Federkontakt 32 an die Antriebsstange 26 angepresst wird.

Eine weitere alternative Ausgestaltung ist in Figur 8 sehr schematisch dargestellt, in Figur 8 sind lediglich die Kontakte 22 und 24 sowie die Antriebsstange 26 und der Federkontakt 32 des hier nicht im Ganzen dargestellten Vakuumschaltgerätes 20 aufgezeigt. Bei Auftreten der Schließbewegung in Richtung des Pfeils 46 wird dabei der in Form einer flachen Feder ausgestaltete Federkontakt 32 gegen eine auf der Antriebsstange 26 aufgebrachten Scheibe gedrückt, wobei auch diese Konstruktion eine Veränderung der Querschnittskontur 38-I bis 38-IV aufweist. Der sich dabei verjüngende Bereich 52 und der sich verstärkende Bereich 54 können dabei entlang der Schaltachse sehr kurz ausgestaltet sein und bis auf null reduziert sein. Wichtig ist, dass der Federkontakt 32 so ausgestaltet ist, dass ein gezieltes Abbremsen der Antriebsstange 26 und des Kontaktes 22 erfolgen kann.

Grundsätzliches ist noch anzumerken, dass im geöffneten Zustand 34 der Kontakte ein definiertes Potenzial, das sich aus der Netzumgebung ergibt, an die Antriebsstange angelegt werden sollte. Außerdem ist anzumerken, dass die Bauweise der Kontakte, die in den Figuren 1 bis 9 beschrieben sind, rein exemplarisch sind, grundsätzlich können auch Topfkontakte oder Stift-Tulpen-Kontakte für die beschriebene technologische Umsetzung eingesetzt werden.

## Patentansprüche

1. Vakuumschaltgerät (20) für Mittel oder Hochspannung mit zwei Kontakten (22, 24), von denen mindestens einer (22) über eine Antriebsstange (26) mechanisch bewegbar gelagert ist und dabei mit der Antriebsstange (26) elektrisch in Verbindung steht, wobei das Vakuumschaltgerät (20) einen Vakuumraum 28 aufweist in dem die Kontakte (22, 24) angeordnet sind, und wobei das Vakuumschaltgerät einen Federkontakt aufweist, der außerhalb des Vakuumraums (28) angeordnet ist und die Antriebsstange (26) in einem geschlossenen Zustand der Kontakte (22, 24) über den Federkontakt (32) elektrisch mit einer Stromleitung verbunden ist und wobei der Federkontakt (32) im geöffneten Zustand (34) der Kontakte (22, 24) von der Antriebsstange (26) elektrisch isoliert ist,
wobei die Antriebsstange eine sich entlang einer Schaltachse (36) verändernde Querschnittskontur (38-I, 38-II, 38-III, 38-IV) aufweist, und wobei sich die Querschnittskontur (38-I bis 38-III) der Antriebsstange (26) in der Art verstärkt (verstärkender Bereich 54), dass es bei einer Schließbewegung (46) der Antriebsstange (26) entlang der Schaltachse (36) zu einer elektrischen Kontaktierung zwischen der Antriebsstange (26) und dem Federkontakt (32) kommt,
**dadurch gekennzeichnet, dass**
die Antriebsstange (26) entlang der Schaltachse einen elektrisch isolierenden Bereich (40) und einen elektrisch leitenden Bereich (42) aufweist und der Federkontakt in einem geöffneten Zustand (44) der Kontakte (22, 24) an dem elektrisch isolierenden Bereich (40) der Antriebsstange (26) anliegt, und dass
sich die Querschnittskontur (38-IV) der Antriebsstange (26) entlang der Schaltachse (36) in einer von den Kontakten (22, 24) abgewandten Seite (48) nach einer maximalen Verstärkung (50) wieder verjüngt.

2. Vakuumschaltgerät nach Anspruch 1, **dadurch gekennzeichnet, dass** sich der Federkontakt (32) bei der elektrischen Kontaktierung einer elastischen Verformung unterzieht.

3. Vakuumschaltgerät nach Anspruch 2, **dadurch gekennzeichnet, dass** in einem geschlossenen Zustand (44) der Kontakte (22, 24) der Federkontakt (32) elastisch verformt am sich verjüngende Bereich (52) der Querschnittskontur (38-IV) der Antriebsstange (26) anliegt.

4. Vakuumschaltgerät nach einem der Ansprüche 2 oder 3, **dadurch gekennzeichnet, dass** die sich verändernde Querschnittskontur der Antriebsstange (26) rotationssymmetrisch ausgestaltet ist.

5. Vakuumschaltgerät nach einem der vorhergehenden Ansprüche, **dadurch gekennzeichnet, dass** ein elektrisch leitender Bereich (42) der Antriebsstange (26) über eine Potentialsteuerung (56) an der Antriebsstange (26) ein definiertes Potential einstellbar ist.

## Claims

1. Vacuum switching device (20) for medium or high voltage, having two contacts (22, 24), of which at least one (22) is mounted so as to be mechanically movable via a drive rod (26) and at the same time is electrically connected to the drive rod (26), wherein the vacuum switching device (20) has a vacuum space (28) in which the contacts (22, 24) are arranged, and wherein the vacuum switching device has a spring contact, which is arranged outside the vacuum space (28), and the drive rod (26), in a closed state of the contacts (22, 24), is electrically connected to a power line via the spring contact (32), and wherein the spring contact (32), in the open state (34) of the contacts (22, 24), is electrically insulated from the drive rod (26),
wherein the drive rod has a cross-sectional contour (38-I, 38-II, 38-III, 38-IV) that varies along a switching axis (36), and wherein the cross-sectional contour (38-I to 38-III) of the drive rod (26) is thickened (thickening region 54) in such a way that, during a closing movement (46) of the drive rod (26) along the switching axis (36), electrical contact is made between the drive rod (26) and the spring contact (32),
**characterized in that**
the drive rod (26) has, along the switching axis, an electrically insulating region (40) and an electrically conducting region (42) and the spring contact, in an open state (44) of the contacts (22, 24), bears on the electrically insulating region (40) of the drive rod (26), and **in that**
the cross-sectional contour (38-IV) of the drive rod (26) narrows again along the switching axis (36) on a side (48) facing away from the contacts (22, 24) after a maximum thickening (50).

2. Vacuum switching device according to Claim 1, **characterized in that** the spring contact (32) is subjected to elastic deformation while the electrical contact is being made.

3. Vacuum switching device according to Claim 2, **characterized in that**, in a closed state (44) of the contacts (22, 24), the spring contact (32) bears in an elastically deformed state against the narrowing region (52) of the cross-sectional contour (38-IV) of the drive rod (26).

4. Vacuum switching device according to either of Claims 2 and 3, **characterized in that** the varying cross-sectional contour of the drive rod (26) is configured in a rotationally symmetric manner.

5. Vacuum switching device according to one of the preceding claims, **characterized in that**, in an electrically conducting region (42) of the drive rod (26), a defined potential is settable via a potential controller (56) on the drive rod (26).

## Revendications

1. Interrupteur (20) à vide pour la moyenne ou la haute tension, comprenant deux contacts (22, 24), dont l'un (22) au moins est monté mobile mécaniquement par une barre (26) d'entraînement et ainsi est en liaison électrique avec la barre (26) d'entraînement, dans lequel l'interrupteur (20) à vide a un espace 28 sous vide, dans lequel sont disposés les contacts (22, 24), et dans lequel l'interrupteur à vide a un contact à ressort, qui est disposé à l'extérieur de l'espace (28) sous vide, et la barre (26) d'entraînement est, dans un état fermé des contacts (22, 24), connectée électriquement à une ligne de courant par le contact (32) à ressort, et dans lequel le contact (32) à ressort est, dans l'état (34) ouvert des contacts (22, 24), isolé électriquement de la barre (26) d'entraînement,
dans lequel la barre d'entraînement a un contour (38-I, 38-II, 38-III, 38-IV) de section transversale se modifiant le long d'un axe (36) de l'interrupteur, et dans lequel le contour (38-I à 38-III) de section transversale de la barre (26) d'entraînement se renforce (partie 54 se renforçant), en sorte que, lors d'un mouvement (46) de fermeture de la barre (26) d'entraînement le long de l'axe (36) de l'interrupteur, il se produit une mise en contact électrique entre la barre (26) d'entraînement et le contact (32) à ressort,
**caractérisé en ce que**
la barre (26) d'entraînement a, le long de l'axe de l'interrupteur, une partie (40) isolante électriquement et une partie (42) conductrice électriquement et le contact à ressort s'applique, dans un état (44) ouvert des contacts (22, 24), à la partie (40) isolante électriquement de la barre (26) d'entraînement, et **en ce que**
le contour (38-IV) de section transversale de la barre (26) d'entraînement le long de l'axe (36) de l'interrupteur se rétrécit à nouveau après un renforcement (50) maximum d'un côté (48) non tourné vers les contacts (22, 24).

2. Interrupteur à vide suivant la revendication 1, **caractérisé en ce que** le contact (32) à ressort subit, lors de la mise en contact électrique, une déformation élastique.

3. Interrupteur suivant la revendication 2, **caractérisé en ce que**, dans un état (44) fermé des contacts (22, 24), le contact (32) à ressort, déformé élastiquement, s'applique à la partie (52) rétrécie du contour (38-IV) de section transversale de la barre (26) d'entraînement.

4. Interrupteur suivant l'une des revendications 2 ou 3, **caractérisé en ce que** le contour de section transversale se modifiant de la barre (26) d'entraînement est de révolution.

5. Interrupteur suivant l'une des revendications précédentes, **caractérisé en ce qu'**une partie (42) conductrice de l'électricité de la barre (26) d'entraînement peut être mise à un potentiel défini par une commande (56) de potentiel sur la barre (26) d'entraînement.
